# FASCICULE DE BREVET EUROPEEN

(11) **EP 2 623 918 B1**
(45) Date de publication et mention de la délivrance du brevet: **24.08.2016**
(21) Numéro de dépôt: 13153973.6
(22) Date de dépôt: 05.02.2013
(51) Int. Cl.: F41B 11/682, F41B 11/68, F41B 11/73

(54) **Dispositif de lancement pneumatique**
Pneumatische abschussvorrichtung
Pneumatic launching device

(30) Priorité: 06.02.2012 FR 1200365
(43) Date de publication de la demande: 07.08.2013
(73) Titulaire: NEXTER Systems, 42328 Roanne (FR)
(72) Inventeur: Bertrand, Ludovic, 18023 BOURGES CEDEX (FR)
(74) Mandataire: Chaillot, Geneviève

(56) Documents cités:
- WO-A1-2005/063344
- DE-A1-102009 039 549
- DE-A1-102009 058 049
- US-A- 399 882
- US-A- 5 282 455

## Description

Le domaine technique de l'invention est celui des dispositifs de lancement pneumatiques de projectiles.

Afin de propulser des projectiles sans avoir recours à des moyens pyrotechniques, une méthode bien connue est celle de la sarbacane où la détente rapide d'un volume de gaz dans un tube procure une impulsion projetant le projectile hors du tube.

Ce mode de propulsion est particulièrement intéressant lorsque l'on souhaite adapter la portée du projectile, puisque la simple variation de la pression délivrée permet cette adaptation sans forcément avoir recours à une modification de l'angle de pointage en élévation.

Ainsi le brevet US2960977 décrit un lanceur pneumatique comportant un réservoir primaire de gaz comprimé relié à un réservoir secondaire par une vanne. Le second réservoir contient le volume de gaz comprimé destiné à la projection d'un projectile placé dans un tube. La vanne permet d'adapter approximativement la pression de gaz dans le réservoir secondaire en fonction de la quantité d'énergie que l'on souhaite insuffler au projectile. Un moyen de détente rapide du gaz du réservoir secondaire vers le tube permet le déclenchement du tir.

Le brevet DE102009039549 divulgue un dispositif selon le préambule de la revendication 1. Il montre un lanceur pneumatique de roquette comportant deux réservoirs de gaz comprimé dont un premier réservoir est destiné à alimenter le second au moyen d'une vanne. Le second réservoir comporte un moyen de détente rapide des gaz. La portée du projectile est réglée par une modification de la pression de poussée du projectile.

La précision de la quantité d'énergie fournie au projectile est capitale pour obtenir la portée voulue surtout pour la pratique de tirs non létaux qui ont généralement lieu à courte portée.

Le dispositif précédemment décrit règle la quantité d'énergie (donc la portée du projectile) en jouant uniquement sur la pression. Pour maîtriser la portée il est donc nécessaire de maîtriser précisément la pression dans la chambre secondaire, ce qui est délicat à obtenir. Ceci peut imposer le cas échéant la libération d'une partie de la pression par une mise à l'air libre pour régler le problème d'un éventuel excès de pression. Cette libération implique une perte d'énergie.

D'autre part les projectiles utilisés peuvent avoir besoin d'être armés par l'impulsion initiale communiquée au départ du coup. Cette impulsion doit généralement être supérieure à une valeur seuil. Le dispositif antérieur en faisant varier la portée en jouant sur la pression ne pourra pas délivrer dans tous les cas l'impulsion nécessaire pour l'armement, en particulier pour les tirs à courte distance nécessitant une faible pression.

Enfin, la pression accumulée doit pouvoir être détendue le plus rapidement possible lors du tir. Le dispositif décrit dans US2960977 impose une circulation du gaz dans un réseau de canalisations reliant la chambre secondaire au moyen de détente ce qui engendre des pertes de charge du fait de la complexité du parcours et des variations de section entre les différents tuyaux et la section arrière du projectile.

La demande WO 2005063344 décrit un lanceur de ballon de sport comportant une chambre pressurisable pouvant être reliée à un tube de lancement par l'intermédiaire d'un conduit, différents paramètres étant proposés pour régler le tir du ballon, en particulier le volume de la chambre, la pression de la chambre, la section de soupapes d'ouverture et la longueur du tube.

La demande DE 102009058049 divulgue un lanceur pneumatique de projectile comportant un unique réservoir de gaz comprimé à volume constant destiné à propulser le projectile, retenu par un moyen de coincement, à une portée déterminée par la pression.

Les brevets US399882 et US5282455 divulguent un canon pneumatique rotatif dont la variation de portée est assurée par la variation de pression dans une chambre unique.

Ainsi l'invention a pour objet de permettre un réglage précis de la portée du projectile sans avoir à doser précisément la pression dans un réservoir secondaire d'arme pneumatique.

L'invention à également pour avantages:
De délivrer une impulsion initiale toujours suffisante pour armer les projectiles nécessitant un seuil minimal d'énergie.

De réduire significativement les pertes d'énergie propulsive.

De permettre une modification de la portée sans forcément modifier le pointage de l'arme en élévation.

Ainsi, l'invention a pour objet un dispositif de lancement pneumatique d'un projectile nécessitant d'être armé par impulsion de tir, dispositif comportant au moins un tube de lancement destiné à recevoir le projectile et un compresseur destiné à alimenter un réservoir primaire en gaz sous pression, le réservoir primaire alimentant à son tour en gaz sous pression et par l'intermédiaire d'une première vanne un réservoir secondaire qui est relié au tube par l'intermédiaire d'un moyen de détente rapide, dispositif de lancement pneumatique caractérisé en ce que le réservoir secondaire peut être alimenté à une pression fixe et comporte des moyens permettant de modifier son volume interne avant pressurisation afin d'obtenir la portée voulue pour le projectile.

Selon une caractéristique de l'invention, le réservoir secondaire renferme un piston mobile dont le déplacement permet de modifier le volume interne du réservoir secondaire.

Avantageusement, le déplacement du piston est commandé par un moyen moteur.

Selon une caractéristique de l'invention, le réservoir secondaire comporte une ouverture sensiblement au même diamètre qu'un tube de lancement, le tube de lancement étant positionné directement en regard de l'ouverture, le moyen de détente rapide comprenant un bouchon d'obturation du tube qui est solidarisable avec la partie arrière du projectile et qui peut être lié au tube par un moyen de verrouillage libérable.

Avantageusement, le moyen de verrouillage comprend au moins un obstacle disposé dans un trou radial du tube et comportant une extrémité s'engageant contre une surface du moyen d'obturation, obstacle qui est maintenu en position de verrouillage par une bague coulissante entourant le tube.

Selon une caractéristique de l'invention, la bague comporte une gorge interne dans laquelle peut se loger l'obstacle en position de déverrouillage.

Selon un mode de réalisation, la bague pourra être solidaire d'un anneau à collerette qui coulissera sur le tube et viendra en appui contre un épaulement du tube en position de verrouillage, un ressort étant interposé entre la bague et l'épaulement pour maintenir la bague en position de verrouillage.

Avantageusement, le bouchon pourra comporter une partie arrière de diamètre sensiblement égal à celui du tube ainsi qu'une partie avant de diamètre réduit destinée à se loger à l'intérieur d'une queue du projectile.

Le bouchon pourra comporter un alésage axial dans lequel un barreau sera destiné à coulisser, le barreau comportant un renflement et le coulissement du barreau permettant de placer le renflement dans un évasement de la partie avant ou en regard d'une extrémité fendue de la partie avant pour en provoquer l'expansion.

Le barreau pourra alors comporter une gorge qui lors du coulissement du barreau pourra se positionner en regard de l'extrémité de la partie avant, le renflement se trouvant alors hors de la partie avant du bouchon dont l'expansion n'est plus maintenue.

Le bouchon pourra comporter un alésage axial prolongé au niveau de la partie arrière par un lamage destiné à laisser coulisser une plaque de pression solidaire d'une extrémité du barreau.

Avantageusement, le dispositif de lancement pneumatique comporte au moins deux tubes parallèles et symétriques par rapport à un axe de rotation parallèle aux tubes, les tubes étant montés pivotant sur une platine portant l'axe de rotation, la platine comportant une fenêtre de même diamètre que les tubes et en regard de laquelle se positionne un des tubes lorsque l'autre tube est en regard de l'ouverture du réservoir secondaire.

L'invention sera mieux comprise à la lecture de la description suivante, description faite en référence aux dessins annexés dans lesquels :
La figure 1 représente un schéma de fonctionnement d'un dispositif de lancement pneumatique selon un mode de réalisation de l'invention.
La figure 2 représente une vue en coupe longitudinale de d'un mode particulier de réalisation d'un dispositif de lancement pneumatique selon l'invention.
La figure 3 représente de façon plus précise une vue en coupe longitudinale d'un tube du dispositif de lancement, la coupe montre simultanément au niveau de sa partie haute un projectile à poste avant tir et au niveau de sa partie basse une vue lors du déclenchement du tir.
La figure 4 représente en vue de face le dispositif selon le mode de réalisation de la figure 2.
La figure 5 représente une vue en coupe longitudinale d'un mode particulier de réalisation d'un bouchon interfacé avec un projectile (bouchon représenté avant tir).
La figure 6 représente une vue en coupe longitudinale de ce même bouchon représenté seul au moment du tir.

Selon la figure 1 et selon un mode de réalisation, le dispositif de lancement 1 comporte un réservoir primaire 2 destiné à recevoir un gaz comprimé, préférentiellement de l'air ou du dioxyde de carbone. L'alimentation de ce réservoir primaire 1 se fait par un compresseur 3 couplable à un réseau 4 de tuyaux de distribution du gaz au sein du dispositif 1. Le couplage s'effectue selon une méthode connue, par exemple via un raccord comportant une valve anti retour 5 permettant l'entrée du gaz dans le dispositif et bloquant l'évacuation du gaz en sens inverse.

En vue d'effectuer un tir, le gaz comprimé contenu dans le réservoir primaire 2 est acheminé de manière contrôlée jusqu'à un réservoir secondaire 6. Le contrôle de l'acheminement du gaz s'effectue avec un premier distributeur 7 empêchant ou autorisant la circulation de gaz dans les deux sens entre réservoir primaire 2 et réservoir secondaire 6. A la suite du premier distributeur 7 se situe un détendeur 8 permettant de délivrer une pression de gaz constante à destination du réservoir secondaire 6. Un manomètre 8b permet de connaître la pression accumulée dans la chambre secondaire 6.

Le réservoir secondaire 6 comporte selon un mode de réalisation un corps cylindrique 6a dans lequel peut coulisser un piston 6b solidaire d'une tige 6c qui sort hors du corps 6a et sur laquelle on peut agir pour régler la course du piston 6b.

Selon la position du piston 6b dans le corps cylindrique 6a, la chambre 6d délimitée par le corps 6a et le piston 6b aura un volume V plus ou moins important.

Il peut être envisagé d'autres modes de réalisation du réservoir secondaire 6 à volume variable, par exemple au moyen d'une sphère à membrane dont le volume est adapté par l'injection d'un liquide d'un coté de la membrane ou encore par d'autres solutions.

A une extrémité du réseau 4 se situe un tube lanceur 10 contenant un projectile 9. Sur le réseau 4, entre le tube 10 et le réservoir 6 se situe un second distributeur 11. Ce second distributeur 11 constitue dans la figure 1 un moyen de détente rapide du gaz du réservoir secondaire 6. L'ouverture du distributeur 11 provoque ainsi l'expulsion du volume V de gaz comprimé contenu dans la chambre 6d du réservoir secondaire 6. Ce volume de gaz V propulse le projectile 9 vers l'avant AV du tube 10.

Le second distributeur 11 peut être remplacé par d'autres moyens qui devront avoir pour caractéristiques principales de réaliser rapidement l'ouverture du réservoir secondaire 6 vers le tube.

Cependant, comme décrit dans la suite du document, pour ne pas grever les performances du dispositif de lancement 1 par des pertes de charges dues à la circulation du gaz entre la chambre secondaire et le tube, on privilégiera la solution décrite par la suite qui comprend un moyen de détente rapide 11 permettant une mise en relation directe du tube 10 et du réservoir secondaire 6.

Par la mise en oeuvre de ces moyens il est ainsi possible d'ajuster la quantité d'énergie fournie au projectile. En effet cette quantité d'énergie est directement liée au produit de la pression par le volume de gaz contenu dans le réservoir secondaire 6 selon la loi des gaz parfaits.

Avec l'invention, la pression à l'intérieur du réservoir secondaire est maintenue constante jusqu'au tir et elle est la même pour chaque tir réalisé, indépendamment de la portée souhaitée. Ceci permet d'obtenir des conditions d'accélérations initiales du projectile qui sont identiques d'un tir à l'autre mais la durée de la poussée qui détermine la portée sera fonction du volume V de gaz disponible. On peut ainsi assurer dans tous les cas l'armement d'une fusée du projectile.

Ainsi dans une séquence de tir, on ajuste tout d'abord le volume V de la chambre du réservoir secondaire 6 avec une pression de chambre égale à la pression atmosphérique. Ensuite ce volume V est rempli avec le gaz du réservoir primaire 2, à la pression de fonctionnement fixe qui est souhaitée pour donner au moins l'impulsion permettant l'armement de la fusée du projectile.

Le tir peut alors avoir lieu.

Le réglage du volume est un paramètre aisé à modifier de façon précise. Cela n'est pas le cas pour un réglage de la pression introduite dans la chambre comme proposé dans l'état de la technique antérieure. Si l'on compare un dispositif selon l'invention, ayant une pression constante et un volume de chambre secondaire variable, à un second dispositif tel que US2960977 où le volume de la chambre secondaire est constant mais la pression est variable, l'invention permet d'obtenir une meilleure précision sur l'énergie fournie au projectile sur l'ensemble des portées (l'avantage se réduit cependant aux grandes portées). En effet, le ratio des erreurs est de 2,5 pour la portée mini puis devient égal à 1 à la portée maximale (car alors tous les paramètres de tir, pression et volume, sont égaux pour les deux dispositifs comparés).

Selon les figures 2, 3 et 4 et selon un autre mode de réalisation, un dispositif de tir 1 selon l'invention comporte deux tubes 10a et 10b parallèles comportant chacun un projectile 9. Le tube supérieur 10a est alimentable en gaz comprimé contenu dans le réservoir secondaire 6.

Le volume de gaz est adapté aux besoins de tir selon le principe exprimé précédemment par le coulissement d'un piston 6b dont la position est déterminée avec exactitude grâce à un moteur, asservi en position à un capteur de déplacement, moteur actionnant un système vis-écrou 6c et 6d (moteur et capteur non représentés).

Le réservoir secondaire 6 est alimenté en gaz comprimé par une arrivée de gaz 12 reliée à un réseau tel que décrit précédemment (voir description figure 1).

Le réservoir secondaire 6 comporte une ouverture 17 qui communique avec un tube de lancement 10a ou 10b. Dans la position représentée à la figure 2, c'est le tube 10a qui se trouve en regard de l'ouverture 17.

Chaque tube 10a et 10b comporte un moyen de détente rapide 13 qui interdit (ou autorise suivant le besoin) le passage direct de gaz entre le tube 10 et le réservoir secondaire 6. Le second tube 10b comporte également un moyen de détente rapide 13 et il est placé symétriquement au premier tube 10a par rapport à un axe de pivot 14 solidaire d'une platine 15.

La platine 15 comporte une fenêtre 16 placée en vis à vis du second tube 10b. Cette fenêtre 16 sert au rechargement en projectile 9 du second tube 10b. Les deux tubes 10a et 10b sont solidaires et peuvent pivoter ensemble autour de l'axe 14 de manière à pouvoir placer un tube contenant un projectile 9 prêt à être lancé en regard de l'ouverture 17 du réservoir secondaire 16 et un tube vide en regard de la fenêtre 16 de rechargement. On notera que lors de la rotation des tubes, la pression dans le réservoir secondaire est à la pression atmosphérique. La remise en pression de tir du réservoir secondaire 6 se fait quand un tube chargé est en face de l'ouverture 17 et que l'étanchéité est assurée.

Selon la figure 3 (partie haute), le moyen de détente rapide comporte un moyen d'obturation 51 du tube 10 qui est lié au tube 10 par un moyen de verrouillage 43 libérable. Le moyen d'obturation 51 est formé par un bouchon de poussée 51 solidarisable avec la partie arrière du projectile 9 et pouvant coulisser à l'intérieur du tube 10.

Ce bouchon 51 est représenté selon un mode particulier de réalisation à la figure 5 en position prêt au tir forme un moyen de poussée 51 du projectile 9. Il comporte une partie arrière 55a ayant un diamètre externe sensiblement égal à celui du tube 10, le jeu relatif est choisi de manière à former le meilleur compromis entre étanchéité et frottement dans le tube 10. On pourra prévoir un joint d'étanchéité torique périphérique ou à lèvres (non représenté) sur la partie arrière 55a.

Le bouchon 51 comporte aussi une partie avant 55b de diamètre réduit qui se loge à l'intérieur de la queue 9a du projectile 9. Le bouchon 51 comporte un alésage axial 59 prolongé au niveau de la partie arrière 55a par un lamage 60. Un barreau 57 solidaire d'une plaque de pression 56 se loge dans l'alésage axial 59, la plaque de pression 56 se positionnant dans le lamage 60. Le barreau 57 peut coulisser coaxialement au projectile 9 dans l'alésage 59.

Comme on le voit à la figure 5, l'alésage 59 comporte une partie de plus grand diamètre 61 (ou évasement 61) et la partie avant 55b du bouchon 51 est par ailleurs divisée en au moins deux parties par des fentes longitudinales (non représentées).

L'extrémité avant du barreau 57 comporte un renflement 58 ayant un diamètre externe supérieur au diamètre interne de l'extrémité avant 62 du bouchon 51. Ce renflement 58 est séparé du reste du barreau par une gorge 66. Dans la position du barreau visible à la figure 5, le renflement 58 est positionné en regard de l'extrémité 62 de la partie avant 55b du bouchon 51. Le diamètre de l'alésage 59 étant le même de chaque côté de l'évasement 61, le renflement 58 exerce alors un effort radial sur l'extrémité 62 de la partie avant 55b du bouchon placée dans la queue de projectile 9. Du fait des fentes aménagées à ce niveau, le renflement 58 provoque l'expansion radiale de cette extrémité 62 et bloque ainsi le bouchon 51 dans la queue de projectile 9. De cette manière le projectile est solidaire du bouchon et peut être introduit dans le tube 10.

En se reportant à la figure 3, lorsque le projectile 9 est à poste, prêt au tir, le bouchon 51 est bloqué par rapport au tube 10 par un moyen de verrouillage 43 pour empêcher son avance dans le tube 10. Le moyen de verrouillage 43 comprend au moins un obstacle 52 qui est formé ici par des billes 52 qui interférent avec un chanfrein 53 situé à la périphérie avant du bouchon 51. Chaque bille 52 est partiellement logée dans un perçage 54 traversant l'épaisseur de la paroi du tube 10. Lorsque la pression est introduite dans la chambre secondaire 6, celle ci s'exerce sur le moyen d'obturation 51, la poussée du chanfrein 53 sur les billes 52 tend à les éjecter radialement au travers de leurs perçages 54.

Ce mouvement des billes est bloqué ou permis par le coulissement d'une bague 63 entourant l'extérieur du tube 10.

La bague 63 comporte dans sa partie interne au moins une gorge interne 64 destinée à être placée en face du perçage 54 et à recevoir tout ou partie de la bille 52 lorsque le tir est déclenché comme visible à la figure 3 (partie basse).

La bague 63 comporte également une zone 65 en correspondance avec le diamètre extérieur du tube 10 et qui interdit la sortie des billes 52 hors de leurs perçages 54 lorsque le tir est interdit. La bague 63 est repoussée vers la position interdisant le tir par l'action d'un ressort de compression 45 qui est en appui sur un épaulement 47 du tube 10. Un anneau à collerette 44 solidaire de la bague 63, bride la course de la bague 63 lorsqu'elle subit la poussée du ressort 45, la collerette de l'anneau 44 venant en appui sur l'épaulement 47.

Selon la figure 3 partie basse, un coulissement de la bague 63 vers l'avant du tube 10 positionne le logement 64 en regard de chacune des billes 52. La pression accumulée derrière le bouchon 51 fait avancer celui-ci qui pousse les billes 52 vers les logements 64. Celles ci ne font dès lors plus obstacle au bouchon 51 qui propulse le projectile 9 dans le tube 10.

Dès la mise sous pression de la chambre secondaire 6, on peut observer sur la figure 6 qu'au niveau du bouchon 51, la plaque de poussée 56 fait coulisser le barreau 57 vers l'avant du projectile (projectile non représenté). Ainsi le renflement 58 est placé hors de la partie avant 55b du bouchon 51. L'expansion de l'extrémité 62 de cette partie avant 55b n'est plus maintenue. Dès lors le projectile 9 n'est plus solidaire du bouchon 51. Le bouchon 51 pousse le projectile hors du tube et, une fois sorti du tube, il se sépare du projectile en vol par l'action de la pression aérodynamique s'exerçant sur la partie arrière 55a du bouchon 51.

Selon le mode de réalisation illustré à la figure 2, l'ouverture 17 du réservoir secondaire 6 est au diamètre du tube et correspond directement avec celui ci. De cette manière les pertes de charges sont extrêmement limitées.

Selon un mode de réalisation non représenté, le moyen de blocage peut comporter une cale comportant un profil incliné en correspondance avec un chanfrein du bouchon ou une gorge de celui ci. Cette alternative proposée permet de réduire la pression de contact entre bouchon et moyen de blocage selon l'effort désiré pour la commande de tir.

## Revendications

1. Dispositif de lancement pneumatique (1) pour lancer un projectile (9) nécessitant d'être armé par impulsion de tir, dispositif comportant au moins un tube de lancement (10) destiné à recevoir le projectile (9) et un compresseur (3) destiné à alimenter un réservoir primaire (2) en gaz sous pression, le réservoir primaire (2) alimentant à son tour en gaz sous pression et par l'intermédiaire d'une première vanne (7) un réservoir secondaire (6) qui est relié au tube (10) par l'intermédiaire d'un moyen de détente rapide (13), dispositif de lancement étant configuré pour alimenter le réservoir secondaire (6) à une pression fixe, le réservoir secondaire (6) comportant en outre une ouverture (17) sensiblement au même diamètre que le tube de lancement (10), le tube de Lancement (10) étant positionné directement en regard de L'ouverture (17), **caractérisé en ce que** le réservoir comporte des moyens (6a, 6b, 6c) permettant de modifier son volume (V) interne avant pressurisation afin d'obtenir la portée voulue pour le projectile (9), le moyen de détente rapide (13) comprend un bouchon d'obturation (51) du tube (10) qui est solidarisable avec la partie arrière du projectile (9) et qui peut être lié au tube (10) par un moyen de verrouillage libérable (43).

2. Dispositif de lancement pneumatique (1) selon la revendication 1, **caractérisé en ce que** le réservoir secondaire (2) renferme un piston mobile (6b) dont le déplacement permet de modifier le volume (V) interne du réservoir secondaire (2).

3. Dispositif de lancement pneumatique (1) selon la revendication 2, **caractérisé en ce que** le déplacement du piston (6b) est commandé par un moyen moteur.

4. Dispositif de lancement pneumatique (1) selon les revendications 1 à 3, **caractérisé en ce que** le moyen de verrouillage (43) comprend au moins un obstacle (52) disposé dans un trou radial (54) du tube (10) et comportant une extrémité s'engageant contre une surface du moyen d'obturation (51), obstacle (52) qui est maintenu en position de verrouillage par une bague coulissante (63) entourant le tube (10).

5. Dispositif de lancement pneumatique (1) selon la revendication 4, **caractérisé en ce que** la bague (63) comporte une gorge (64) interne dans laquelle peut se loger l'obstacle (62) en position de déverrouillage.

6. Dispositif de lancement pneumatique (1) selon une des revendications 4 ou 5, **caractérisé en ce que** la bague (63) est solidaire d'un anneau à collerette (44) qui coulisse sur le tube (10) et vient en appui contre un épaulement (47) du tube en position de verrouillage, un ressort (45) étant interposé entre la bague (63) et l'épaulement (47) pour maintenir la bague en position de verrouillage.

7. Dispositif de lancement pneumatique (1) selon une des revendications 1 à 6, **caractérisé en ce que** le bouchon (51) comporte une partie arrière (55a) de diamètre sensiblement égal à celui du tube (10) ainsi qu'une partie avant (55b) de diamètre réduit destinée à se loger à l'intérieur d'une queue (9a) du projectile (9).

8. Dispositif de lancement pneumatique (1) selon la revendication 7, **caractérisé en ce que** le bouchon (51) comporte un alésage axial (59) dans lequel un barreau (57) est destiné à coulisser, barreau (57) comportant un renflement (58) et le coulissement du barreau (57) permettant de placer le renflement (58) hors de la partie avant (55b) ou en regard d'une extrémité (62) fendue de la partie avant (55b) pour en provoquer l'expansion.

9. Dispositif de lancement pneumatique (1) selon la revendication 8, **caractérisé en ce que** le barreau (57) comporte une gorge (66) qui lors du coulissement du barreau (57) peut se positionner en regard de l'extrémité (62) de la partie avant (55b), le renflement (58) se trouvant alors hors de la partie avant (55b) du bouchon (51) dont l'expansion n'est plus maintenue.

10. Dispositif de lancement pneumatique (1) selon la revendication 9, **caractérisé en ce que** le bouchon (51) comporte un alésage axial (59) prolongé au niveau de la partie arrière (55a) par un lamage (60) destiné à laisser coulisser une plaque de pression (56) solidaire d'une extrémité du barreau (57).

11. Dispositif de lancement pneumatique (1) selon les revendications 1 à 10, **caractérisé en ce qu'**il comporte au moins deux tubes (10a,10b) parallèles et symétriques par rapport à un axe (14) de rotation parallèle aux tubes (10a,10b), les tubes (10a, 10b) étant montés pivotant sur une platine (15) portant l'axe de rotation (14), la platine (15) comportant une fenêtre (16) de même diamètre que les tubes (10a,10b) et en regard de laquelle se positionne un des tubes (10a) lorsque l'autre tube (10b) est en regard de l'ouverture (17) du réservoir secondaire (2).

## Patentansprüche

1. Pneumatische Abschussvorrichtung (1) für ein Projektil (9), die erfordert durch Schussimpuls aktiviert wird, mit mindestens einem Abschussrohr (10), das das Projektil (9) aufnimmt, und einem Kompressor (3), um einen ersten Vorratsbehälter (2) mit Druckgas zu versorgen, wobei der erste Vorratsbehälter (2) seinerseits durch ein erstes Ventil (7) einen zweiten Vorratsbehälter (6) mit Druckgas versorgt, der mit dem Rohr (10) mittels eines Schnellauslösemittels (13) verbunden ist, wobei die Abschussvorrichtung den zweiten Vorratsbehälter (6) unter einem festen Druck versorgt, wobei der zweite Vorratsbehälter (6) des weiteren eine Öffnung (17) umfasst, die im wesentlichen denselben Durchmesser wie das Abschussrohr (10) hat, wobei das Abschussrohr (10) direkt gegenüber der Öffnung (17) liegt, **gekennzeichnet dadurch, dass** der Vorratsbehälter Mittel (6a, 6b, 6c) umfasst, durch die sein Innenvolumen (V) vor Druckbeaufschlagung verändert werden kann, um die gewünschte Schussweite für das Projektil (9) zu erhalten, wobei das Schnellauslösemittel (13) einen Verschlussstopfen (51) für das Rohr (10) umfasst, der mit dem hinteren Teil des Projektils (9) verbindbar ist und mit dem Rohr (10) durch ein lösbares Verriegelungsmittel (43) verbunden werden kann.

2. Pneumatische Abschussvorrichtung (1) nach Anspruch 1, **gekennzeichnet dadurch, dass** der zweite Vorratsbehälter (2) einen beweglichen Kolben (6b) enthält, dessen Bewegung es gestattet, das Innenvolumen (V) des zweiten Vorratsbehälters (2) zu verändern.

3. Pneumatische Abschussvorrichtung (1) nach Anspruch 2, **gekennzeichnet dadurch, dass** die Bewegung des Kolbens (6b) durch einen Motor gesteuert wird.

4. Pneumatische Abschussvorrichtung (1) nach den Ansprüchen 1 bis 3, **gekennzeichnet dadurch, dass** das Verriegelungsmittel (43) mindestens ein Hindernis (52) umfasst, das in einem radialen Loch (54) des Rohrs (10) angeordnet ist und ein Ende umfasst, das mit einer Oberfläche des Drosselmittels (51) in Eingriff steht, wobei das Hindernis (52) durch einen Gleitring (63), der das Rohr (10) umgibt, in Verriegelungsposition gehalten wird.

5. Pneumatische Abschussvorrichtung (1) nach Anspruch 4, **gekennzeichnet dadurch, dass** der Ring (63) eine innere Kehle (64) umfasst, in der das Hindernis (62) in Entriegelungsposition untergebracht sein kann.

6. Pneumatische Abschussvorrichtung (1) nach einem der Patentansprüche 4 oder 5, **gekennzeichnet dadurch dass** der Ring (63) mit einem Flanschring (44) verbunden ist, der auf dem Rohr (10) gleitet und sich gegen eine Schulter (47) des Rohrs in Verriegelungsposition abstützt, wobei sich eine Feder (45) zwischen dem Ring (63) und der Schulter (47) befindet, um den Ring in Verriegelungsposition zu halten.

7. Pneumatische Abschussvorrichtung (1) nach einem der Patentansprüche 1 bis 6, **gekennzeichnet dadurch, dass** der Stopfen (51) ein hinteres Teil (55a) mit im wesentlichen demselben Durchmesser wie dem des Rohrs (10) umfasst sowie ein Vorderteil (55b) von verringertem Durchmesser, das in ein Heckteil (9a) des Projektils (9) passt.

8. Pneumatische Abschussvorrichtung (1) nach Anspruch 7, **gekennzeichnet dadurch, dass** der Stopfen (51) eine axiale Bohrung (59) umfasst, in der ein Balken (57) gleitet, der eine Ausbauchung (58) umfasst, wobei das Gleiten des Balkens (57) es ermöglicht, die Ausbauchung (58) außerhalb des Vorderteils (55b) zu platzieren oder gegenüber einem gespaltenen Ende (62) des Vorderteils (55b), um seine Ausdehnung zu bewirken.

9. Pneumatische Abschussvorrichtung (1) nach Anspruch 8, **gekennzeichnet dadurch, dass** der Balken (57) eine Kehle (66) umfasst, die beim Gleiten des Balkens (57) gegenüber dem Ende (62) des Vorderteil (55b) liegen kann, so dass die Ausbauchung (58) sich dann außerhalb des Vorderteils (55b) des Stopfens (51) befindet, dessen Ausdehnung nicht mehr beibehalten wird.

10. Pneumatische Abschussvorrichtung (1) nach Anspruch 9, **gekennzeichnet dadurch, dass** der Stopfen (51) eine axiale Bohrung (59) umfasst, die auf Höhe des hinteren Teils (55a) durch eine Fräsung (60) verlängert ist, damit eine Druckplatte (56) gleiten kann, die mit einem Ende des Balkens (57) verbunden ist.

11. Pneumatische Abschussvorrichtung (1) nach den Ansprüchen 1 bis 10, **gekennzeichnet dadurch dass** es mindestens zwei Röhren (10a, 10b) umfasst, die parallel und symmetrisch zu einer Achse (14) sind, die parallel zu den Röhren (10a, 10b), rotiert, wobei die Röhren (10a, 10b) drehbar auf einer Platte (15) montiert sind, die die Rotationsachse (14) trägt, wobei die Platte (15) ein Fenster (16) mit demselben Durchmesser wie die Röhren (10a, 10b) umfasst, und gegenüber dem sich eine der Röhren (10a) befindet, wenn das andere Rohr (10b) gegenüber der Öffnung (17) des zweiten Vorratsbehälters (2) liegt.

## Claims

1. A pneumatic launching device (1) for launching a projectile (9) requiring to be armed by firing pulse, the device comprising at least one launching tube (10) for receiving the projectile (9) and a compressor (3) for supplying a primary tank (2) with pressurized gas, the primary tank (2) supplying in turn with pressurized gas, and via a first valve (7), a secondary tank (6) which is connected to the tube (10) via a rapid expansion means (13), the launching device being configured to supply the secondary tank (6) at a fixed pressure, the secondary tank (6) further comprising an opening (17) having substantially the same diameter as the launching tube (10), the launching tube (10) being directly positioned facing the opening (17), **characterized in that** the tank is provided with means (6a, 6b, 6c) allowing to change its inner volume (V) before the pressurization so as to obtain the desired range for the projectile (9), the rapid expansion means (13) comprises a plug (51) for closing the tube (10), which can be made integral with the rear part of the projectile (9) and which can be connected to the tube (10) by a release locking means (43).

2. The pneumatic launching device (1) according to claim 1, **characterized in that** the secondary tank (2) encloses a movable piston (6b) the movement of which allows to change the inner volume (V) of the secondary tank (2).

3. The pneumatic launching device (1) according to claim 2, **characterized in that** the movement of the piston (6b) is controlled by a driving means.

4. The pneumatic launching device (1) according to claims 1 to 3, **characterized in that** the locking means (43) comprises at least one obstacle (52) arranged within a radial hole (54) of the tube (10) and comprising one end engaged against a surface of the closing means (51), the obstacle (52) being held in a locking position by a sliding ring (63) surrounding the tube (10).

5. The pneumatic launching device (1) according to claim 4, **characterized in that** the ring (63) comprises an inner groove (64) in which the obstacle (62) in an unlocking position can be accommodated.

6. The pneumatic launching device (1) according to one of claims 4 or 5, **characterized in that** the ring (63) is integral with a flange ring (44) which slides on the tube (10) and abuts against a shoulder (47) of the tube in the locking position, a spring (45) being interposed between the ring (63) and the shoulder (47) to hold the ring in the locking position.

7. The pneumatic launching device (1) according to one of claims 1 to 6, **characterized in that** the plug (51) comprises a rear part (55a) with a diameter substantially equal to that of the tube (10), as well as a front part (55b) with a reduced diameter, intended to be accommodated within a tail (9a) of the projectile (9).

8. The pneumatic launching device (1) according to claim 7, **characterized in that** the plug (51) comprises an axial bore (59) in which a bar (57) is intended to slide, the bar (57) comprising a bulge (58) and the sliding of the bar (57) allowing to place the bulge (58) out of the front part (55b) or facing one split end (62) of the front part (55b) to cause the expansion thereof.

9. The pneumatic launching device (1) according to claim 8, **characterized in that** the bar (57) comprises a groove (66) which, during the sliding of the bar (57), can be positioned facing the end (62) of the front part (55b), the bulge (58) being then out of the front part (55b) of the plug (51) the expansion of which is no longer maintained.

10. The pneumatic launching device (1) according to claim 9, **characterized in that** the plug (51) comprises an axial bore (59) extended at the rear part (55a) by a counterbore (60) intended to let a pressure plate (56), integral with one end of the bar (57), slide.

11. The pneumatic launching device (1) according to claims 1 to 10, **characterized in that** it comprises at least two tubes (10a,10b) parallel and symmetric with respect to a pivot (14) parallel to the tubes (10a,10b), the tubes (10a,10b) being pivotally mounted on a platen (15) carrying the pivot (14), the platen (15) comprising a window (16) with the same diameter as the tubes (10a,10b) and in front of which is positioned one of the tubes (10a) when the other tube (10b) is facing the opening (17) of the secondary tank (2).
